# EUROPÄISCHE PATENTSCHRIFT

(11) **EP 1 849 950 B1**
(45) Veröffentlichungstag und Bekanntmachung des Hinweises auf die Patenterteilung: **01.06.2016**
(21) Anmeldenummer: 07107046.0
(22) Anmeldetag: 26.04.2007
(51) Int. Cl.: E05F 15/632, E05F 15/72

(54) **Schiebetüranlage**
Sliding door system
Ensemble de porte coulissante

(30) Priorität: 28.04.2006 DE 102006020371
(43) Veröffentlichungstag der Anmeldung: 31.10.2007
(73) Patentinhaber: GEZE GmbH, 71229 Leonberg (DE)
(72) Erfinder: Dr. Hucker, Matthias, 76359, Marxzell (DE); Katz, Eugen, D-71339 Ehningen (DE); Holzinger, Reno, 74214, Schöntal-Bieringen (DE)

(56) Entgegenhaltungen:
- EP-A1- 0 803 632
- WO-A1-01/23816
- DE-C1- 19 651 947
- US-A- 5 142 152

## Beschreibung

Die Erfindung betrifft eine Schiebetüranlage nach dem Oberbegriff des Patentanspruchs 1.

Aus der DE 39 40 762 A1 ist eine automatische, in einem Flucht- und Rettungsweg einsetzbare Schiebetüranlage mit mindestens einem durch eine Antriebseinrichtung antreibbaren Schiebeflügel bekannt. Die Antriebseinrichtung wird durch eine elektronische Steuerungseinrichtung angesteuert. Bei derartigen Schiebetüranlagen ist es erforderlich, dass der Schiebeflügel nach Ansteuerung der Steuerungseinrichtung mit einem Notfallsignal und/oder bei Ausfall der Netzstromversorgung zur Freigabe eines Fluchtwegs schnellstmöglich und vollständig geöffnet wird, zumindest jedoch innerhalb einer vorgegebenen Maximalzeit eine ebenfalls vorgegebene Minimalöffnungsweite, beispielsweise 80% der vollständigen Öffnungsweite erreicht. Ferner ist in Fluchtrichtung die Montage mindestens eines eigensicheren, d.h. redundanten und selbstüberwachenden Bewegungsmelders erforderlich.

Durch diese Anordnung ist die Fluchtrichtung fest vorgegeben. In einigen Anwendungsfällen der Schiebetüranlage mag dies ausreichend sein, beispielsweise wenn die Schiebetüranlage eine Gebäudeaußenwand begrenzt und die Fluchtrichtung somit ins Freie führt. In vielen Anwendungsfällen kann eine Schiebetüranlage jedoch auch innerhalb von Gebäuden angeordnet werden, insbesondere in großen öffentlichen Gebäuden, wie Einkaufszentren, Bahnhöfen oder Flughäfen. In derartigen Gebäuden kann es auftreten, dass eine eindeutige Fluchtrichtung im Durchgangsbereich der Schiebetüranlage nicht festlegbar ist, sondern - abhängig vom der konkreten Gefahrensituation - eine Umkehrung der Fluchtrichtung erforderlich werden kann, um eine Räumung des konkreten Gefahrenbereichs sicherzustellen. Die beschriebene Schiebetüranlage muss hierfür aufwändig umgebaut bzw. nachgerüstet werden.

Aus der DE 196 51 947 C1 ist eine weitere automatische, in einem Flucht- und Rettungsweg einsetzbare Schiebetüranlage bekannt. Da diese Anlage im Brandfall einen rauchdichten Abschluss bilden soll, sind zusätzliche Drehflügel vorgesehen, welche durch die den Fluchtweg passierenden Personen manuell gegen die Kraft einer Rückstelleinrichtung in Fluchtrichtung verschwenkt werden müssen. Durch die Drehflügel ist eine einzige Fluchtrichtung fest vorgegeben.

Aus der US 5,142,152 und der WO 01/23816 A1 sind jeweils Schiebetüranlagen bekannt, welche - in herkömmlicher Weise - in den Betriebsarten "Einbahnbetrieb" bzw. "Geschlossen" betreibbar sind.

Die EP 0 803 632 A1 zeigt eine Schiebetüranlage mit selbstüberwachenden Sensoren.

Der Erfindung liegt die Aufgabe zugrunde, eine gattungsgemäße Schiebetüranlage derart weiterzuentwickeln, dass sie universell einsetzbar ist.

Die Aufgabe wird durch die Merkmale des Patentanspruchs 1 gelöst. Die Unteransprüche bilden vorteilhafte Ausgestaltungsmöglichkeiten der Erfindung.

Dadurch, dass die Steuerungseinrichtung eine Umschalteinrichtung zur Umschaltung der Fluchtrichtung aufweist, ist die Schiebetüranlage universell einsetzbar. Auch nachträgliche Änderungen der gewünschten Fluchtrichtung, welche dauerhaft (z.B. bei einem Umbau des Gebäudes) oder kurzfristig (bei verschiedenen denkbaren Gefahrenszenarien) sein können, lassen sich mit der erfindungsgemäßen Schiebetüranlage problemlos, d.h. ohne Umbau oder Nachrüstung der Schiebetüranlage realisieren, da alle für die universelle Verwendbarkeit erforderlichen Komponenten bereits standardmäßig in oder an der Schiebetüranlage vorhanden sind.

Für jede Fluchtrichtung ist jeweils mindestens ein Sensor vorhanden welcher einen Erfassungsbereich vor der Türanlage in Fluchrichtung überwacht und mit der Steuerungseinrichtung zusammenwirkt. Der Sensor kann als Bewegungsmelder ausgebildet sein.

Eine hohe Funktionssicherheit des Sensors wird erreicht, indem dieser redundant und/oder selbstüberwachend ausgebildet ist. Redundanz lässt sich durch das mehrfache Vorhalten von Bauteilen erreichen, wobei bei Ausfall eines Bauteils dessen Funktion von einem anderen, gleichartigen Bauteil übernommen wird. Bei Selbstüberwachung können Störungen von Komponenten automatisch erkannt und Reaktionen auf diese Störungen selbsttätig ausgelöst werden.

Die Steuerungseinrichtung kann mit einer Einrichtung zur Einstellung und Änderung von Betriebszuständen der Schiebetüranlage zusammenwirken. Diese Einrichtung kann als Programmschalter ausgebildet sein, welcher in der Nähe der Schiebetüranlage angeordnet ist. Um Fehlbedienungen der Schiebetüranlage zu vermeiden, ist die Bedienung des Programmschalters oder zumindest bestimmter Einstellungen nur durch autorisierte Personen möglich, beispielsweise über einen Schlüsseltaster und/oder eine Codeeingabeeinrichtung.

Die Umschalteinrichtung zur Umschaltung der Fluchtrichtung kann manuell ansteuerbar sein, beispielsweise durch die beschriebene Einrichtung zur Einstellung und Änderung von Betriebszuständen der Schiebetüranlage, d.h. den Programmschalter. Jedoch darf dies nur durch autorisierte Personen erfolgen, so dass entsprechende Maßnahmen wie Schlüsseltaster oder Codeeingabeeinrichtung erforderlich sind.

Alternativ oder zusätzlich kann die Umschalteinrichtung zur Umschaltung der Fluchtrichtung automatisch ansteuerbar sein. Beispielsweise kann dies über mi n-destens einen weiteren Sensor erfolgen, welcher bestimmte Gefahrensituationen, die eine Aktivierung einer Notöffnung der Schiebetüranlage und/oder eine Umschaltung der Fluchtrichtung erfordern, automatisch erkennt und ein entsprechendes Signal an die Steuerung der Schiebetüranlage abgibt. Vorteilhafterweise ist auch dieser weitere Sensor redundant und/oder selbstüberwachend ausgebildet.

Die Ansteuerung der Umschalteinrichtung zur Umschaltung der Fluchtrichtung kann alternativ oder zusätzlich über eine weitere Steuerungseinrichtung erfolgen, welche beispielsweise in einer weiteren Türanlage angeordnet sein kann. Die Steuerungseinrichtung dieser Türanlage kann ebenfalls eine Umschalteinrichtung zur Umschaltung der Fluchtrichtung beinhalten und die Rolle einer übergeordneten Steuerungseinrichtung übernehmen, um ein optimales Zusammenwirken mehrerer Türanlagen zu gewährleisten.

Alternativ oder zusätzlich kann eine weitere Steuerungseinrichtung, welche die Umschalteinrichtung zur Umschaltung der Fluchtrichtung automatisch ansteuert, in einer übergeordneten Steuerzentrale, beispielsweise in einer Gebäudeleitzentrale angeordnet sein. In dieser Gebäudeleitzentrale können Messgrößen und/oder Meldungen, die auf das Vorliegen einer Gefahrensituation hindeuten, gesammelt und entsprechende Signale an die Steuerungseinrichtung(en) der Schiebetüranlage(n) ausgegeben werden, um einer Notöffnung der Schiebetüranlage(n) und/oder eine Umschaltung der Fluchtrichtung(en) auszulösen.

Im Nachfolgenden wird ein Ausführungsbeispiel in der Zeichnung anhand der Figuren näher erläutert.

Dabei zeigen:
- **Fig. 1**: eine Frontansicht einer erfindungsgemäßen Schiebetüranlage;
- **Fig. 2**: eine schematische Ansicht der erfindungsgemäßen Schiebetüranlage gemäß Fig. 1 von oben in einem ersten Betriebszustand;
- **Fig. 3**: eine schematische Ansicht der erfindungsgemäßen Schiebetüranlage gemäß Fig. 1 und 2 von oben in einem zweiten Betriebszustand.

In der **Fig. 1** ist eine Schiebetüranlage 1 in Frontansicht dargestellt. Die Schiebetüranlage 1 weist zwei Schiebeflügel 2 auf, welche in einer ortsfest im Bereich einer Antriebseinrichtung 5 angeordneten Laufschiene verschiebbar geführt und von der Antriebseinrichtung 5 antreibbar sind.

Seitlich der Schiebeflügel 2 sind zwei Festfelder 3 angeordnet, welche einen Durchgangsbereich 4 der Schiebetüranlage 1 begrenzen. Die Schiebeflügel 2 geben im geöffneten Zustand den Durchgangsbereich 4 frei, welcher zwischen einem vor der Schiebetüranlage 1 angeordneten Bereich 13 und einem hinter der Schiebetüranlage 1 angeordneten Bereich 14 liegt.

Die verschiedenen Betriebszustände der Schiebetüranlage 1 sind mittels eines Programmschalters 10 einstellbar, welcher in der Nähe der Schiebetüranlage 1 ortsfest angeordnet ist.

Oberhalb des Durchgangsbereichs 4 der Schiebetüranlage 1 sind Sensoren 6, 8 angeordnet, welche als Bewegungsmelder ausgebildet sein können. Die geforderte, hohe Funktionssicherheit der Sensoren wird erreicht, indem diese redundant und/oder selbstüberwachend ausgebildet sind. Ein Sensor 6 erfasst einen sich vor der Schiebetüranlage 1 befindenden Erfassungsbereich 7, und der andere Sensor 8 erfasst in entsprechender Weise einen sich hinter der Schiebetüranlage 1 befi ndenden Erfassungsbereich 9.

Der vor der Schiebetüranlage 1 angeordnete Bereich 13 kann als potenzieller Gefahrenbereich, beispielsweise als Innenraum eines Gebäudes ausgebildet sein, und der hinter der Schiebetüranlage 1 angeordnete Bereich 14 als Fluchtbereich, so dass ein Fluchtweg mit einer Fluchtrichtung 11 durch den Durchgangsbereich 4 der Schiebetüranlage 1 führen kann. Die Schiebetüranlage 1 muss hierzu so ausgebildet sein, dass die Schiebeflügel 2 nach Ansteuerung der Steuerungseinrichtung mit einem Notfallsignal und/oder bei Ausfall der Netzstromversorgung zur Freigabe des Fluchtwegs schnellstmöglich und vollständig geöffnet werden, zumindest jedoch innerhalb einer vorgegebenen Maximalzeit eine ebenfalls vorgegebene Minimalöffnungsweite, beispielsweise 80% der vollständigen Öffnungsweite erreichen.

In der **Fig. 2** ist die Schiebetüranlage 1 in einem ersten Betriebszustand schematisch von oben dargestellt. In diesem Betriebszustand wird eine Gefahrensituation in dem sich vor der Schiebetüranlage 1 befindenden Bereich 13 angenommen, so dass der Fluchtweg mit der Fluchtrichtung 11 durch den Durchgangsbereich 4 der Schiebetüranlage 1 hindurch in den sich hinter der Schiebetüranlage 1 befindenden Bereich 14 führt, wobei der den sich vor der Schiebetüranlage 1 befindenden Erfassungsbereich 7 erfassende Sensor 6 wirksam ist.

Die **Fig. 3** zeigt die Schiebetüranlage 1 in einem zweiten Betriebszustand schematisch von oben. In diesem Betriebszustand wird eine Gefahrensituation in dem sich hinter der Schiebetüranlage 1 befindenden Bereich 14 angenommen, so dass der Fluchtweg mit der zum vorangehenden Betriebszustand entgegengesetzten Fluchtrichtung 12 durch den Durchgangsbereich 4 der Schiebetüranlage 1 hindurch in den sich vor der Schiebetüranlage 1 befindenden Bereich 13 führt, wobei der den sich hinter der Schiebetüranlage 1 befindenden Erfassungsbereich 9 erfassende Sensor 8 wirksam ist.

Die Umschalteinrichtung der Fluchtrichtung kann manuell ansteuerbar sein, beispielsweise durch den Programmschalter 10.

### Liste der Referenzzeichen

- 1: Schiebetüranlage
- 2: Schiebeflügel
- 3: Festfeld
- 4: Durchgangsbereich
- 5: Antriebseinrichtung
- 6: Sensor
- 7: Erfassungsbereich
- 8: Sensor
- 9: Erfassungsbereich
- 10: Programmschalter
- 11: Fluchtrichtung
- 12: Fluchtrichtung
- 13: Bereich
- 14: Bereich

## Patentansprüche

1. Schlebetüranlage (1) mit mindestens einem Schiebeflügel (2) und mit einer durch eine elektronische Steuerungseinrichtung angesteuerten Antriebseinrichtung (5) , welche den mindestens einen Schiebeflügel antreibt, wobei die Schiebetüranlage (1) in einem Flucht- und Rettungsweg einsetzbar ist, indem die Antriebseinrichtung (5) so ausgebildet ist, dass der Schiebeflügel (2) nach Ansteuerung der Steuerungseinrichtung zur Freigabe eines Fluchtwegs geöffnet wird, **dadurch gekennzeichnet,**
**dass** die Steuerungseinrichtung eine Umschalleinrichtung zur Umschaltung der Fluchtrichtung (11, 12) aufweist,
**dass** für jede Fluchtrichtung (11, 12) jeweils mindestens ein Sensor (6, 8) vorhanden ist, welcher mit der Steuerungseinrichtung zusammenwirkt und
**dass** der Sensor (6, 8) redundant ausgebildet ist, indem der Sensor (6, 8) mindestens zweifach vorhanden ist, so dass bei Ausfall eines dieser Sensoren (6, 8) dessen Funktion von einem anderen, gleichartigen Sensor (8, 6) übernommen wird.

2. Schlebetüranlage nach Anspruch 1, **dadurch gekennzeichnet, dass** der Sensor (6, 8) selbstüberwachend ausgebildet ist, indem eine Überwachungseinrichtung vorgesehen ist, welche die Funktionsfähigkeit des Sensors (6, 8) überwacht.

3. Schiebetüranlage nach Anspruch 1, **dadurch gekennzeichnet, dass** die Steuerungseinrichtung mit einer Einrichtung zur Einstellung und Änderung von Betriebszuständen der Schiebetüranlage zusammenwirkt.

4. Schiebetüranlage nach Anspruch 3, **dadurch gekennzeichnet, dass** die Ansteuerung der Umschalteinrichtung zur Umschaltung der Fluchtrichtung (11,12) über die Einrichtung zur Einstellung und Änderung von Betriebszuständen der Schiebetüranlage erfolgt.

5. Schiebetüranlage nach Anspruch 1, **dadurch gekennzeichnet, dass** die Ansteuerung der Umschalteinrichtung zur Umschaltung der Fluchtrichtung (11,12) über einen Programmschalter (10) erfolgt.

6. Schiebetüranlage nach Anspruch 1, **dadurch gekennzeichnet, dass** die Ansteuerung der Umschalteinrichtung zur Umschaltung der Fluchtrichtung (11, 12) über einen Sensor erfolgt.

7. Schiebetüranlage nach Anspruch 1, **dadurch gekennzeichnet, dass** die Ansteuerung der Umschalteinrichtung zur Umschaltung der Fluchtrichtung (11, 12) über eine weitere Steuerungseinrichtung erfolgt.

## Claims

1. Sliding door system (1) with at least one sliding leaf (2) and with a drive device (5), which is activated by an electronic control device and drives the at least one sliding leaf, wherein the sliding door system (1) can be used in an escape and rescue route, in that the drive device (5) is designed such that, after activation of the control device, the sliding leaf (2) is opened to clear an escape route, **characterized in that** the control device has a switchover device for switching over the direction of escape (11, 12), **in that** for each direction of escape (11, 12) there is at least one respective sensor (6, 8), which interacts with the control device, and **in that** the sensor (6, 8) is of a redundant design, **in that** the sensor (6, 8) is provided at least twice, so that, if one of these sensors (6, 8) fails, its function is taken over by another, identical sensor (8, 6).

2. Sliding door system according to Claim 1, **characterized in that** the sensor (6, 8) is of a self-monitoring design, **in that** a monitoring device that monitors the functional capability of the sensor (6, 8) is provided.

3. Sliding door system according to Claim 1, **characterized in that** the control device interacts with a device for setting and changing operating states of the sliding door system.

4. Sliding door system according to Claim 3, **characterized in that** the activation of the switchover device for switching over the direction of escape (11, 12) takes place by way of the device for setting and changing operating states of the sliding door system.

5. Sliding door system according to Claim 1, **characterized in that** the activation of the switchover device for switching over the direction of escape (11, 12) takes place by way of a program switch (10).

6. Sliding door system according to Claim 1, **characterized in that** the activation of the switchover device for switching over the direction of escape (11, 12) takes place by way of a sensor.

7. Sliding door system according to Claim 1, **characterized in that** the activation of the switchover device for switching over the direction of escape (11, 12) takes place by way of a further control device.

## Revendications

1. Système de porte coulissante (1) comprenant au moins un ouvrant coulissant (2) et un dispositif d'entraînement (5) commandé par un dispositif de commande électronique, qui entraîne l'au moins un ouvrant coulissant,
dans lequel le système de porte coulissante (1) peut être utilisé sur une voie d'évacuation et de secours, en faisant en sorte que le dispositif d'entraînement (5) soit conçu de manière à ce que l'ouvrant coulissant (2) soit ouvert après la commande du dispositif de commande afin de libérer une voie d'évacuation,
**caractérisé en ce que** le dispositif de commande comprend un dispositif de basculement destiné à changer de direction d'évacuation (11, 12),
**en ce que**, pour chaque direction d'évacuation (11, 12), il est prévu au moins un capteur (6, 8) respectif qui coopère avec le dispositif de commande et
**en ce que** le capteur (6, 8) est conçu de manière redondante par le fait que le capteur (6, 8) est présent en au moins deux exemplaires de manière à ce qu'en cas de panne de l'un de ces capteurs (6, 8), sa fonction soit reprise par un autre capteur (8, 6) de même type.

2. Système de porte coulissante selon la revendication 1, **caractérisé en ce que** le capteur (6, 8) est conçu de manière à se contrôler lui-même par le fait qu'il est prévu un dispositif de surveillance qui contrôle l'aptitude au fonctionnement du capteur (6, 8).

3. Système de porte coulissante selon la revendication 1, **caractérisé en ce que** le dispositif de commande coopère avec un dispositif de destiné à régler et modifier des états de fonctionnement du système de porte coulissante.

4. Système de porte coulissante selon la revendication 3, **caractérisé en ce que** la commande du dispositif de basculement destiné à changer de direction d'évacuation (11, 12) s'effectue au moyen du dispositif destiné à régler et modifier les états de fonctionnement du système de porte coulissante.

5. Système de porte coulissante selon la revendication 1, **caractérisé en ce que** la commande du dispositif de basculement destiné à changer de direction d'évacuation (11, 12) s'effectue au moyen d'un commutateur programmable (10).

6. Système de porte coulissante selon la revendication 1, **caractérisé en ce que** la commande du dispositif de basculement destiné à changer de direction d'évacuation (11, 12) s'effectue au moyen d'un capteur.

7. Système de porte coulissante selon la revendication 1, **caractérisé en ce que** la commande du dispositif de basculement destiné à changer de direction d'évacuation (11, 12) s'effectue au moyen d'un autre dispositif de commande.
